# EUROPÄISCHE PATENTSCHRIFT

(11) **EP 2 989 475 B1**
(45) Veröffentlichungstag und Bekanntmachung des Hinweises auf die Patenterteilung: **16.01.2019**
(21) Anmeldenummer: 14729847.5
(22) Anmeldetag: 25.04.2014
(51) Int. Cl.: G01R 31/26, H05B 33/08

(54) **MODUL FÜR LEUCHTMITTEL MIT KOMBINIERTER SEKUNDÄRSEITIGER MESSSIGNALERFASSUNG**
MODULE FOR LIGHTING MEANS WITH COMBINED SECONDARY-SIDE MEASUREMENT SIGNAL DETECTION
MODULE POUR MOYEN D'ÉCLAIRAGE AVEC ACQUISITION DE SIGNAL DE MESURE COMBINÉE CÔTÉ SECONDAIRE

(30) Priorität: 26.04.2013 DE 102013207710
(43) Veröffentlichungstag der Anmeldung: 02.03.2016
(73) Patentinhaber: Tridonic GmbH & Co KG, 6851 Dornbirn (AT)
(72) Erfinder: MARENT, Günter, 6780 Bartholomäberg (AT); VONACH, Christoph, 6850 Dornbirn (AT)
(74) Vertreter: Rupp, Christian
(86) Internationale Anmeldenummer: PCT/AT2014/000084
(87) Internationale Veröffentlichungsnummer: WO 2014/172726

(56) Entgegenhaltungen:
- WO-A2-2011/113951
- DE-U1-202004 006 292
- US-A1- 2002 150 140
- US-A1- 2008 018 261

## Beschreibung

Die vorliegende Erfindung betrifft ein Modul für den Betrieb wenigstens eines Leuchtmittels/einer Leuchtmittelstrecke, vorzugsweise wenigstens einer LED.

Insbesondere betrifft die Erfindung ein LED-Modul oder einen LED-Konverter, der eine elektrisch isolierende Barriere aufweist, z.B. eine sogenannte SELV-Barriere (safety extra low voltage barrier), also eine Sicherheitskleinspannungs-Barriere, die z.B. Schaltungsbereiche mit Sicherheitskleinspannung von anderen Schaltungsteilen potentialtrennt.

Die Erfindung bezieht sich dabei besonders auf ein Modul, dessen Ausgangsleistung/Ausgangsstrom/Ausgangspannung (im Folgenden wird lediglich der Begriff Ausgangsspannung verwendet) sich dadurch einstellen lässt, dass über einen Wahleingang des Moduls eine Wahl der Ausgangsspannung erfolgt. Beispielsweise kann mit dem Wahleingang wenigstens ein Wahlwiderstand verbunden werden und abhängig von einem Widerstandswert des verbundenen Wahlwiderstands dann die Ausgangsspannung eingestellt werden.

Eine Steuerschaltung des Moduls erfasst daher ein Messsignal, das den Widerstandswert des verbundenen Widerstands wiedergibt. Dieses Konzept wird im Folgenden mit "Iselect" bezeichnet. Insbesondere kann an dem Wahlwiderstand ein Spannungs- oder Strommesssignal hinsichtlich der Spannung/des Stroms durch das Leuchtmittel (Iselect) abgegriffen werden.

Weiter betrifft die Erfindung Leuchtmittelmodule, die eine Temperaturmesseinheit aufweisen (z.B. NTC, negative temperature coefficient resistor, PTC, positive temperature coefficient resister, oder Thermistor).

Die Steuerschaltung erfasst also alternativ oder zusätzlich wenigstens ein weiteres Messsignal, das eine von Temperaturmesseinheit ermittelte Temperatur widergibt. Dies kann z.B. ein Temperaturkoeffizient sein, der insbesondere mittels eines variablen elektrischen Widerstands ermittelt wird, dessen Wert durch eine Temperaturänderung reproduzierbar variiert. In diesem Fall gibt dann das Messsignal wiederum einen Widerstandswert an. Die Messsignale sind im Allgemeinen Spannungen/Ströme, die entweder Widerstandswerte wiedergeben oder anhand derer die Widerstandswerte bestimmt werden können.

Die Temperatur wird beispielsweise ermittelt, um abhängig von der ermittelten Temperatur die Ausgangsspannung des Moduls zu verändern, beispielsweise um das Modul bei zu hohen/zu niedrigen Temperaturen abzuschalten. Dieses Konzept wird im Folgenden "ITM" (intelligent temperature management) genannt.

Die oben genannte elektrisch isolierende Barriere teilt das Modul bezüglich der Barriere in eine Primärseite und in eine Sekundärseite. Die Primärseite ist dabei häufig direkt oder indirekt ausgehend von einer Netzversorgung (AC/DC-Spannung/-Strom) versorgbar, während ausgehend von der Sekundärseite das anschließbare Leuchtmittel direkt oder indirekt versorgbar ist.

Als Stand der Technik sind bekannt die DE 20 2004 006292 U1, die einen Rückkanal zur Übertragung eines Wertes von einer Sekundärseite auf eine Primärseite allgemein beschreibt. Weiter bekannt ist die WO 2011/113 951 A2, die ein LED-Modul mit einem Temperatursensor beschreibt, das für eine digitale Kommunikation ausgelegt ist. Weiter ist das Dokument US 2002/150140 A1 bekannt. Das Dokument US 2008/0018261 A1 offenbart eine LED-Spannungsversorgung mit Dimmoptionen.

Ziel der Erfindung ist es, benötigte Messsignale mit einer sekundärseitigen Steuerschaltung zu erfassen, die möglichst wenig Eingänge (Eingangspins/ Messsignalzugangspunkte), insbesondere lediglich einen einzigen Eingang, erfordert. Die Erfindung stellt dafür eine Anordnung und ein Verfahren bereit, wie es mit den unabhängigen Ansprüchen beansprucht ist. Weiterbildungen der Erfindung sind Gegenstand der abhängigen Ansprüche.

In einem ersten Aspekt stellt die Erfindung ein Modul für den Betrieb wenigstens eines Leuchtmittels, vorzugsweise wenigstens einer LED, bereit, mit wenigstens einer elektrisch isolierenden Barriere, die eine Primärseite, die ausgehend von einer Netzspannung versorgbar ist, von einer Sekundärseite des Moduls trennt, von der vorzugsweise das wenigstens eine Leuchtmittel versorgbar ist, wobei auf der Sekundärseite eine Steuerschaltung und eine passive Schaltung angeordnet sind, die an einem einzigen Eingang der Steuerschaltung angeschlossen ist und die wenigstens zwei Widerstände aufweist, von denen wenigstens einer in Serie mit einer Kapazität verbunden ist, wobei der Eingang selektiv über einen Schalter der Steuerschaltung einschaltbar ist, und wobei die Steuerschaltung dazu eingerichtet ist, an dem Eingang nach einem Schalten des Schalters wenigstens zwei Messsignale in zeitlichem Abstand zu erfassen, die vom Ladungsgrad der Kapazität abhängig sind. Die passive Schaltung ist vorzugsweise eine Widerstandsschaltung bzw. weist eine solche auf. Die Widerstandsschaltung besteht z.B. aus Messwiderständen oder einem Messwiderstandsnetz und Ladungsspeichern/Kapazitäten.

Die Steuerschaltung kann bei geladener Kapazität wenigstens ein erstes Messsignal und bei entladener Kapazität wenigstens ein zweites Messsignal erfassen.

Die Kapazität kann geladen oder ungeladen sein, wenn der Schalter schaltet. Der Schalter kann selbstverständlich als Transistor (FET, MOSFET, ...) ausgestaltet sein.

Zu jeder Zeit der Erfassung kann wenigstens ein Widerstand der passiven Schaltung mit einem weiteren Widerstand zu einem Spannungsteiler verbunden sein.

Der weitere Widerstand kann intern in der Steuerschaltung oder extern dazu vorgesehen sein.

Das erste und/oder das zweite Messsignal kann je einen Spannungswert/Stromwert wiedergeben.

Sekundärseitig kann eine Spannungsversorgung vorgesehen sein, die Teil der Steuerschaltung ist oder mit der Steuerschaltung verbunden ist.

Die Steuerschaltung kann einen A/D-Wandler aufweisen, der die erfassten Messsignale in Messwerte wandelt.

Die Steuerschaltung kann über ein Rückführelement, insbesondere einen Optokoppler, erfasste Messwerte zu der Primärseite über die elektrisch isolierende Barriere übermitteln.

Der weitere Widerstand kann die passive Schaltung mit der Spannungsversorgung verbinden.

Der Schalter kann beim Schalten die passive Schaltung mit dem weiteren Widerstand/der Spannungsquelle verbinden.

Wenigstens ein erster Widerstand der passiven Schaltung kann lösbar mit der Steuerschaltung verbunden/manuell austauschbar sein. Er kann durch einen anders dimensionierten Widerstand ersetzbar sein.

Wenigstens ein zweiter Widerstand der passiven Schaltung kann ein variabler elektrischer Widerstand sein, insbesondere ein NTC oder ein PTC, dessen Wert bei Temperaturänderung reproduzierbar variiert.

Nach dem Schalten des Schalters kann das erste oder das zweite Messsignal einen Spannungswert/Widerstandswert, insbesondere einen kombinierten Spannungswert/Widerstandswert wiedergeben.

Der mit der Kapazität in Serie verbundene wenigstens eine Widerstand kann z.B. nur einen Beitrag zu einem der erfassten Messwerte leisten, wenn die Kapazität entladen ist.

Die Kapazität kann nach dem Schalten des Schalters geladen oder entladen werden. Die Widerstände sind insbesondere Messwiderstände.

In einem anderen Aspekt stellt die Erfindung ein Vorschaltgerät zum Betrieb von LED-Leuchtmitteln bereit, aufweisend ein Modul, wie es vorstehend beschrieben ist.

In einem weiteren Aspekt stellt die Erfindung eine Leuchte bereit aufweisend ein Vorschaltgerät, wie es vorstehend beschrieben ist.

In noch einem weiteren Aspekt stellt die Erfindung ein Verfahren zur Erfassung mehrerer Messwerte an einem einzigen Eingang einer Steuerschaltung eines Moduls für wenigstens eine LED bereit, wobei an dem Eingang der Steuerschaltung eine passive Schaltung angeschlossen ist, die wenigstens zwei Widerstände aufweist, von denen wenigstens einer in Serie mit einer Kapazität verbunden ist, wobei der Eingang selektiv über einen Schalter der Steuerschaltung einschaltbar ist, und wobei die Steuerschaltung, an dem Eingang nach einem Schalten des Schalters wenigstens zwei Messsignale in zeitlichem Abstand zu erfasst, die vom Ladungsgrad der Kapazität abhängig sind.

Die Erfindung wird nunmehr auch mit Blick auf die Figuren beschrieben. Dabei zeigt:
- Fig. 1: exemplarisch eine erfindungsgemäße Schaltungsanordnung.
- Fig. 2: exemplarisch eine zweite erfindungsgemäße Schaltungsanordnung.
- Fig. 3: exemplarisch einen von der Steuerschaltung erfassten Spannungsverlauf.

Die Erfindung betrifft also Module, bei denen sekundärseitig Messungen durch eine Steuerschaltung (z.B. IC, ASIC, Mikrocontroller, ...) vorgenommen werden, die dann von der Sekundärseite über die elektrisch isolierende Barriere zu der Primärseite übermittelt werden, beispielsweise durch Verwendung eines Optokopplers.

Das Erfassen, bzw. die Auswertung, der Messsignale auf der Sekundärseite ist in diesem Fall erwünscht, da die Temperaturmesseinheit so (NTC, PTC) nahe des Leuchtmittels angeordnet werden kann.

Weiter ist der beispielsweise mit dem Wahleingang des Moduls verbindbare Wahlwiderstand zur Einstellung der Ausgangsspannung ein Bauteil, was durch einen menschlichen Benutzer eingesetzt und ausgetauscht werden kann, insbesondere durch anders dimensionierte Widerstände. Dabei kann der menschliche Benutzer mit leitenden Teilen des Moduls in Kontakt kommen, weshalb vorzugsweise die Sekundärseite des Moduls mit der Sicherheitskleinspannung (Niederspannungsleistungsversorgung, SELV oder LVPS, low voltage power source) betrieben werden kann. Erfindungsgemäß weist das Modul daher sekundärseitig eine Spannungsversorgung auf.

Die Erfindung bezieht sich also auf die rein sekundärseitige Bearbeitung unterschiedlicher Informationen. Dabei zielt die Erfindung insbesondere darauf ab, die unterschiedlichen Informationen (Messsignale) so zu erfassen, dass die verwendete Erfassungsschaltung möglichst einfach gehalten werden kann. Beispielsweise ist es das Ziel der Erfindung sekundärseitig so wenig Pins der Steuerschaltung (integrierte Schaltung) vorzusehen, wie möglich.

Es ist nun allgemeiner Gedanke der Erfindung, dass einem A/D-Wandler (Analog-Digital-Wandler) der Steuerschaltung in zeitlich getrennten Abständen ausgelesene Messsignale, beispielsweise unterschiedliche Spannungswerte zugeführt werden, die z.B. einerseits eine erfasste Temperatur und andererseits einen Wert wiedergeben, der die einzustellende oder gewünschte Ausgangsspannung vorgibt. Diese Messsignale, die an Widerständen ermittelt werden, sollen also zeitlich getrennt erfasst werden, um diese Informationen aus z.B. ebenfalls zeitlich getrennt über die elektrisch isolierende Barriere hinweg an eine primärseitige Steuerschaltung zu übermitteln.

Es handelt sich also zunächst um eine analoge Codierung einer Information durch den aktuellen Wert der Widerstände (z.B. Messwiderstände, Shunts). Es wäre indessen auch eine aufwendigere digitale Codierung über eine passive Schaltung (Widerstandsschaltung oder Messwiderstandsnetz) denkbar. Somit könnte die Steuereinheit auch bereits digitale Messwerte an dem Eingang erfassen, die direkt einen Spannungs-/Strom-/Widerstandswert wiedergeben.

Wie in den Figs. 1 und 2 gezeigt weist die sekundärseitig vorgesehene Steuerschaltung wenigstens einen A/D-Wandler auf, der der Steuerschaltung zugeführte analoge Messsignale in digitale Messwerte wandelt.

In Fig. 1 erfolgt die Erfassung der Messsignale an dem PIN 1. Dargestellt ist in Fig. 1 eine Steuerschaltung SE mit einer internen Spannungsversorgung, die über einen ersten internen Widerstand R0 und einen internen Schalter S eine zu der Steuerschaltung externe passive Schaltung versorgen kann. Die externe passive Schaltung besteht aus wenigstens zwei Widerständen, z.B. einem im Folgenden als Temperaturmesswiderstand R_{ITM} bezeichneten ersten Messwiderstand und einem im Folgenden als Wahlwiderstand R_{Iselect} bezeichneten zweiten Messwiderstand. In Serie mit einem Widerstand, hier dem Wahlwiderstand R_{Iselect}, ist weiter eine Kapazität C verbunden.

Ein von der passiven Schaltung geliefertes Messsignal wird dem A/D-Wandler zugeführt. Nach einer Wandlung der analogen Information durch den Analog-Digitalwandler können die Messwerte durch die Steuerschaltung weiterbearbeitet werden oder beispielsweise direkt über einen Optokoppler auf die Primärseite über die elektrisch isolierenden Barriere, übermittelt werden.

Die Erfassung der Messsignale erfolgt nun zeitlich getrennt dadurch, dass zunächst der Schalter S schaltet und sofort anschließend eine Messung der von der passiven Schaltung gelieferten Messsignale erfolgt. Die gelieferten Messsignale sind vorliegend Strom und/oder Spannungssignale.

Beim Schließen des Schalters S wird ein Strom-/Spannungssprung an die passive Schaltung angelegt, wodurch zunächst ein Messsignal erfasst wird, das eine Spannung an dem Spannungsteiler aus dem ersten Widerstand R0, dem Temperaturmesswiderstand R_{ITM} und dem parallel dazu geschalteten Wahlwiderstand R_{Iselect} wiedergibt. Ein erstes Messsignal wird also erfasst, wenn die Kapazität C entladen ist.

Im zeitlichen Abstand zur Erfassung des ersten Messsignals wird dann ein zweites Messsignal erfasst, wenn die Kapazität C geladen ist. Das erfasste zweite Messsignal gibt dann die Spannung an dem Spannungsteiler aus dem ersten Widerstand R0 und dem Temperaturmesswiderstand R_{ITM} wieder.

Da eine Referenzspannung V_{ref} der internen Spannungsversorgung und der interne erste Widerstand R0 bekannt sind, existieren also lediglich die zwei unbekannten Parameter für den Temperaturmesswiderstand R_{ITM} und den Wahlwiderstand R_{Iselect}. Da der Temperaturmesswiderstand R_{ITM} durch das zweite Messsignal separat bestimmt werden kann, sobald die Kapazität C geladen ist, kann der Wahlwiderstand R_{Iselect} unter Verwendung des ersten Messsignals ebenfalls durch die Steuerschaltung SE bestimmt werden.

Es ist dabei zu verstehen, dass der Schalter S entweder durch die Steuerschaltung SE angesteuert wird, oder in diese integriert ist.

Fig. 2 zeigt eine Alternative zu der Schaltung aus Fig. 1 mit zu der Steuerschaltung SE externen Spannungsversorgung.

Bei der Schaltungsanordnung aus Fig. 2 wird bei geöffnetem Schalter S die über die Spannung V_{ref} geladene Kapazität C entladen, sobald der Schalter S geschlossen, das heißt leitfähig geschaltet wird.

Wird nun der Schalter S geschlossen, so entlädt sich die Kapazität C. Daher wird zunächst lediglich in einer ersten Messung ein erstes Messsignal durch die Steuerschaltung SE ermittelt, das den Spannungswert an dem Spannungsteiler gebildet durch den ersten Widerstand R0 und den Temperaturmesswiderstand R_{ITM} wiedergibt. Ist die Kapazität C entladen wird in einer zweiten Messung ein Messsignal ermittelt, das die Spannung des Spannungsteilers widergibt, der durch den ersten Widerstand R0, den Temperaturmesswiderstand R_{ITM} und den Wahlwiderstand R_{Iselect} gebildet wird. Der Temperaturmesswiderstand R_{ITM} und der Wahlwiderstand R_{Iselect} sind wiederum parallel zueinander verbunden, wobei der Wahlwiderstand R_{Iselect} in Serie mit der Kapazität C verbunden ist.

Insgesamt wird also, solange die Kapazität C geladen ist, ein Messsignal ermittelt, das lediglich von einem Widerstand abhängt, während sonst ein Messsignal ermitteltwird, das von mehreren Widerständen abhängt.

Dabei ist zu verstehen, dass auch mehrere Widerstände vorgesehen sein können, die z.B. mit Kapazitäten verschiedener Dimensionierung verbunden sind, und die einen Teil des betrachteten Spannungsteilers bilden, je nach Ladezustand der entsprechenden Kapazität. Die Steuerschaltung ist dann so ausgestaltet, dass die zeitlichen Abstände der Messungen entsprechend der Kapazitätsdimensionierung ausgelegt sind.

Es kann nun weiter vorgesehen sein, dass die Messungen in zeitlichen Intervallen, beziehungsweise periodisch, wiederholt werden, um so eine Mittelung, beziehungsweise eine Durchschnittswertbildung der erfassten Messwerte zu ermöglichen.

Die optionale Rückführung erfasster Messwerte ist in den Figs. 1 und 2 durch einen gestrichelten Pfeil angedeutet.

Fig. 3 zeigt einen Kurvenverlauf einer Simulation, bei der alle Widerstände aus Fig. 1 mit dem Wert 1 kΩ gewählt sind, während die Kapazität den Wert 1 nF (Nanofarad) aufweist.

Direkt nach dem in Fig. 3 gezeigten Spannungssprung muss daher die erste Messung erfolgen, während die zweite Messung auch später, z. B. nach ungefähr zehn Mikrosekunden erfolgen kann.

Beispielsweise ist der Wert des Spannungsteilers zu Beginn 1 kΩ zu 500Ω, womit eine beispielsweise angelegte Spannung von 3,3 Volt durch drei geteilt werden muss. Nach dem Laden der Kapazität teilt der Spannungsteiler die Spannung im Verhältnis 1 kΩ zu 1 kΩ, wonach die beispielsweise angelegte Spannung von 3,3 Volt mit 0,5 multipliziert werden muss.

Die in Fig. 3 dargestellte Spannung Vₛₙₛ₁ ist dabei die durch die Steuerschaltung SE, d.h. z.B. über den Analog-Digitalwandler ermittelte, Spannung in Abhängigkeit der angelegten Spannung V_{ref}. Die "x" zeigen exemplarisch die Zeitpunkte für die erste und die zweite Messung, wobei die Rechtswertachse die Zeit und die Hochwertachse die Spannungswerte angibt.

Selbstverständlich ist es in den Schaltungsanordnungen aus Figs. 1 und 2 auch möglich, die Kapazität in Serie mit dem Temperaturmesswiderstand R_{ITM} zu verbinden, und nicht in Serie mit dem Wahlwiderstand R_{Iselect}.

Das Modul kann auch noch weitere Barrieren aufweisen und so insgesamt weiter unterteilt sein.

## Patentansprüche

1. Modul für den Betrieb wenigstens eines Leuchtmittels, mit
- wenigstens einer elektrisch isolierenden Barriere, die eine Primärseite, die ausgehend von einer Netzspannung versorgbar ist, von einer Sekundärseite des Moduls trennt, wobei von der Sekundärseite das wenigstens eine Leuchtmittel versorgbar ist,
- wobei auf der Sekundärseite eine Steuerschaltung (SE) und eine passive Schaltung angeordnet sind,
- wobei die passive Schaltung an einem einzigen Eingang (PIN1) der Steuerschaltung (SE) angeschlossen ist, **dadurch gekennzeichnet, dass**
- die passive Schaltung wenigstens zwei mit dem Eingang (PIN1) der Steuerschaltung (SE) verbundene Widerstände (R_{ITM}, R_{Iselect}) aufweist, von denen wenigstens einer in Serie mit einer Kapazität (C) verbunden ist,
- der Eingang (PIN1) der Steuerschaltung (SE) selektiv über einen mit dem Eingang (PIN1) verbundenen Schalter (S) der Steuerschaltung (SE) schaltbar ist,
- die Steuerschaltung (SE) dazu eingerichtet ist, an dem Eingang (PIN1) nach einem Schalten des Schalters (S) wenigstens zwei Messsignale in zeitlichem Abstand zu erfassen, und
- die Steuerschaltung (SE) dazu eingerichtet ist, wenn die Kapazität (C) geladen ist, ein erstes Messsignal der wenigstens zwei Messsignale zu erfassen, und die Steuerschaltung (SE) dazu eingerichtet ist, wenn die Kapazität (C) entladen ist, ein zweites Messsignal der wenigstens zwei Messsignale zu erfassen.

2. Modul nach Anspruch 1, wobei die Kapazität (C) geladen oder ungeladen ist, wenn der Schalter (S) schaltet.

3. Modul nach einem der vorstehenden Ansprüche, wobei zu jeder Zeit der Erfassung wenigstens ein Widerstand der wenigstens zwei Widerstände (R_{ITM}, R_{Iselect}) der passiven Schaltung mit einem weiteren Widerstand (R0) zu einem Spannungsteiler verbunden ist.

4. Modul nach Anspruch 3, wobei der weitere Widerstand (R0) intern in der Steuerschaltung (SE) oder extern dazu vorgesehen ist.

5. Modul nach einem der vorstehenden Ansprüche, wobei das erste und/oder das zweite Messsignal je einen Spannungswert/Stromwert wiedergibt/wiedergeben.

6. Modul nach einem der vorstehenden Ansprüche, wobei sekundärseitig eine Spannungsversorgung vorgesehen ist, die Teil der Steuerschaltung (SE) ist oder mit der Steuerschaltung verbunden ist.

7. Modul nach einem der vorstehenden Ansprüche, wobei die Steuerschaltung (SE) einen A/D-Wandler aufweist, der dazu eingerichtet ist, die erfassten Messsignale in Messwerte zu wandeln.

8. Modul nach einem der vorstehenden Ansprüche, wobei die Steuerschaltung (SE) dazu eingerichtet ist, über ein Rückführelement, insbesondere einen Optokoppler, erfasste Messwerte zu der Primärseite über die elektrisch isolierende Barriere zu übermitteln.

9. Modul nach Anspruch 3, wobei der weitere Widerstand (R0) die passive Schaltung mit einer Spannungsquelle verbindet.

10. Modul nach Anspruch 3, wobei der Schalter (S) dazu eingerichtet ist, beim Schalten die passive Schaltung mit dem weiteren Widerstand (R0) und einer Spannungsquelle zu verbinden.

11. Modul nach einem der vorstehenden Ansprüche, wobei wenigstens ein erster Widerstand (R_{Iselect}) der wenigstens zwei Widerstände (R_{ITM}, R_{Iselect}) der passiven Schaltung manuell austauschbar ist und durch einen anders dimensionierten Widerstand ersetzbar ist.

12. Modul nach einem der vorstehenden Ansprüche, wobei wenigstens ein zweiter Widerstand (R_{ITM}) der wenigstens zwei Widerstände (R_{ITM}, R_{Iselect}) der passiven Schaltung ein variabler elektrischer Widerstand (R_{ITM}) ist, dessen Wert bei Temperaturänderung reproduzierbar variiert.

13. Modul nach einem der vorstehenden Ansprüche, wobei der mit der Kapazität (C) in Serie verbundene wenigstens eine Widerstand (R_{Iselect}) nur einen Beitrag zu einem der erfassten Messwerte leistet, wenn die Kapazität (C) entladen ist.

14. Modul nach einem der vorstehenden Ansprüche, wobei die Kapazität (C) nach dem Schalten des Schalters (S) geladen oder entladen wird.

15. Vorschaltgerät zum Betrieb von LED-Leuchtmitteln, aufweisend ein Modul nach einem der vorstehenden Ansprüche.

16. Leuchte aufweisend ein Vorschaltgerät nach Anspruch 15.

17. Verfahren zur Erfassung mehrerer Messwerte an einem einzigen Eingang (PIN1) einer Steuerschaltung (SE) eines Moduls für wenigstens ein Leuchtmittel, wobei an dem Eingang (PIN1) der Steuerschaltung (SE) eine passive Schaltung angeschlossen ist, wobei die passive Schaltung wenigstens zwei mit dem Eingang (PIN1) der Steuerschaltung (SE) verbundene Widerstände (R_{ITM}, R_{Iselect}) aufweist, von denen wenigstens einer in Serie mit einer Kapazität (C) verbunden ist, und wobei der Eingang (PIN1) der Steuerschaltung (SE) selektiv über einen mit dem Eingang (PIN1) verbundenen Schalter (S) der Steuerschaltung (SE) einschaltbar ist,
wobei gemäß dem Verfahren:
- die Steuerschaltung (SE) an dem Eingang (PIN1) nach einem Schalten des Schalters (S) wenigstens zwei Messsignale in zeitlichem Abstand erfasst, und
- die Steuerschaltung (SE), wenn die Kapazität (C) geladen ist, ein erstes Messsignal der wenigstens zwei Messsignale erfasst, und die Steuerschaltung (SE), wenn die Kapazität (C) entladen ist, ein zweites Messsignal der wenigstens zwei Messsignale erfasst.

## Claims

1. A module for operating at least of one lighting means having
- at least one electrically insulating barrier, which separates a primary side, which can be supplied from a network voltage, from a secondary side of the module, wherein from the secondary side the at least one lighting means can be supplied,
- wherein on the secondary side a control circuit (SE) and a passive circuit are arranged,
- wherein the passive circuit is connected to a single input (PIN1) of the control circuit (SE),
**characterized in that**
- the passive circuit has at least two resistors (R_{ITM}, R_{Iselect}) connected to the input (PIN1) of the control circuit (SE), of which at least one is connected in series to a capacitor (C),
- the input (PIN1) of the control circuit (SE) can be selectively switched via a switch (S) of the control circuit (SE) connected to the input (PIN1),
- the control circuit (SE) is designed to detect at least two measurement signals at a time interval at the input (PIN1) after a switching of the switch (S), and
- the control circuit (SE) is designed, if the capacitor (C) is loaded, to detect a first measurement signal of the at least two measurement signals, and the control circuit (SE) is designed, if the capacitor (C) is unloaded, to detect a second measurement signal of the at least two measurement signals.

2. A module according to Claim 1, wherein the capacitor (C) is loaded or unloaded, if the switch (S) switches.

3. A module according to any one of the preceding claims, wherein at any time of the detection at least one resistor of the at least two resistors (R_{ITM}, R_{Iselect}) of the passive circuit is connected to a further resistor (R0) to a voltage divider.

4. A module according to Claim 3, wherein the further resistor (R0) is provided internally in the control circuit (SE) or externally thereto.

5. A module according to any one of the preceding claims, wherein the first and/or the second measurement signal reflects/reflect a respective voltage value/current value.

6. A module according to any one of the preceding claims, wherein a voltage supply is provided on the secondary side, which is part of the control circuit (SE) or is connected to the control circuit.

7. A module according to any one of the preceding claims, wherein the control circuit (SE) has an A/D converter, which is designed to convert the detected measurement signals into measured values.

8. A module according to any one of the preceding claims, wherein the control circuit (SE) is designed to transmit measured values detected by means of a return element, in particular, an optical coupler, to the primary side via the electrically insulating barrier.

9. A module according to Claim 3, wherein the further resistor (R0) connects the passive circuit with a voltage source.

10. A module according to Claim 3, wherein the switch (S) is designed when switching to connect the passive circuit to the further resistor (R0) and to a voltage source.

11. A module according to any one of the preceding claims, wherein at least one first resistor (R_{Iselect}) of the at least two resistors (R_{ITM}, R_{Iselect}) of the passive circuit can be manually exchanged and can be replaced by a resistor with different dimensions.

12. A module according to any one of the preceding claims, wherein at least one second resistor (R_{ITM}) of the at least two resistors (R_{ITM}, R_{Iselect}) of the passive circuit is a variable electrical resistor (R_{ITM}), the value of which varies reproducibly with temperature change.

13. A module according to any one of the preceding claims, wherein the at least one resistor (R_{Iselect}) connected in series with the capacitor (C) makes only one contribution to one of the detected measured values, if the capacitor (C) is unloaded.

14. A module according to any one of the preceding claims, wherein the capacitor (C) is loaded or unloaded after the switching of the switch (S).

15. A ballast for operating LED lighting means, having a module according to any one of the preceding claims.

16. A luminaire having a ballast according to Claim 15.

17. A method for detecting a plurality of measured values at a single input (PIN1) of a control circuit (SE) of a module for at least one lighting means, wherein a passive circuit is connected to the input (PIN1) of the control circuit (SE), wherein the passive circuit has at least two resistors (R_{ITM}, R_{Iselect}) connected to the input (PIN1) of the control circuit (SE), of which at least one is connected in series to a capacitor (C), and wherein the input (PIN1) of the control circuit (SE) can be selectively switched on via a switch (S) of the control circuit (SE) connected to the input (PIN1),
wherein according to the method:
- the control circuit (SE) detects at least two measurement signals at a time interval at the input (PIN1) after a switching of the switch (S), and
- the control circuit (SE), if the capacitor (C) is loaded, detects a first measurement signal of the at least two measurement signals, and the control circuit (SE), if the capacitor (C) is unloaded, detects a second measurement signal of the at least two measurement signals.

## Revendications

1. Module destiné au fonctionnement d'au moins un moyen d'éclairage, avec
- au moins une barrière électriquement isolante qui réalise une séparation entre un côté primaire, qui peut être alimenté à partir d'une tension du secteur, et un côté secondaire du module, le moyen d'éclairage au moins au nombre de un pouvant être alimenté par le côté secondaire,
- un circuit de commande (SE) et un circuit passif étant disposés sur le côté secondaire,
- le circuit passif étant connecté au niveau d'une entrée (PIN1) unique du circuit de commande (SE),
**caractérisé en ce que**
- le circuit passif comporte au moins deux résistances (R_{ITM}, R_{Iselect}) raccordées à l'entrée (PIN1) du circuit de commande (SE) et dont au moins une est raccordée en série à une capacité (C),
- l'entrée (PIN1) du circuit de commande (SE) peut être commutée de façon sélective par le biais d'un commutateur (S) du circuit de commande (SE) raccordé à l'entrée (PIN1),
- le circuit de commande (SE) est agencé pour détecter au niveau de l'entrée (PIN1) au moins deux signaux de mesure de façon décalée dans le temps après une commutation du commutateur (S),
et
- le circuit de commande (SE) est agencé pour, quand la capacité (C) est chargée, détecter
un premier
signal de mesure des au moins deux signaux de mesure, et le circuit de commande (SE) est agencé pour, quand la capacité (C) est déchargée, détecter
un deuxième
signal de mesure des au moins deux signaux de mesure.

2. Module selon la revendication 1, la capacité (C) étant chargée ou déchargée quand le commutateur (S) commute.

3. Module selon l'une des revendications précédentes, au moins une résistance des au moins deux résistances (R_{ITM}, R_{Iselect}) du circuit passif étant, à chaque instant de la détection, raccordée à une autre résistance (R0) conduisant à un diviseur de tension.

4. Module selon la revendication 3, l'autre résistance (R0) étant prévue de façon interne au circuit de commande (SE) ou de façon externe à celui-ci.

5. Module selon l'une des revendications précédentes, le premier et/ou le deuxième signal de mesure reproduisant respectivement une valeur de tension/valeur de courant.

6. Module selon l'une des revendications précédentes, une alimentation en tension étant prévue côté secondaire, laquelle fait partie du circuit de commande (SE) ou est raccordée au circuit de commande.

7. Module selon l'une des revendications précédentes, le circuit de commande (SE) comportant un convertisseur A/N qui est agencé pour convertir en valeurs de mesure les signaux de mesure détectés.

8. Module selon l'une des revendications précédentes, le circuit de commande (SE) étant agencé pour, par le biais d'un élément de rétroaction, en particulier un optocoupleur, transmettre des valeurs de mesure détectées vers le côté primaire par le biais de la barrière électriquement isolante.

9. Module selon la revendication 3, l'autre résistance (R0) raccordant le circuit passif à une source de tension.

10. Module selon la revendication 3, le commutateur (S) étant agencé pour, lors de la commutation, raccorder le circuit passif à l'autre résistance (R0) et à une source de tension.

11. Module selon l'une des revendications précédentes, au moins une première résistance (R_{Iselect}) des au moins deux résistances (R_{ITM}, R_{Iselect}) du circuit passif pouvant être échangée manuellement et remplacée par une autre résistance dimensionnée différemment.

12. Module selon l'une des revendications précédentes, au moins une deuxième résistance (R_{ITM}) des au moins deux résistances (R_{ITM}, R_{Iselect}) du circuit passif étant une résistance (R_{ITM}) électrique variable dont la valeur varie de façon reproductible lors d'une variation de température.

13. Module selon l'une des revendications précédentes, la résistance (R_{Iselect}) au moins au nombre de un raccordée en série à la capacité (C) ne contribuant à l'une des valeurs de mesure détectées que si la capacité (C) est déchargée.

14. Module selon l'une des revendications précédentes, la capacité (C) étant chargée ou déchargée après la commutation du commutateur (S).

15. Ballast destiné au fonctionnement de moyens d'éclairage à LED, comportant un module selon l'une des revendications précédentes.

16. Luminaire présentant un ballast selon la revendication 15.

17. Procédé de détection de plusieurs valeurs de mesure au niveau d'une entrée (PIN1) unique d'un circuit de commande (SE) d'un module pour au moins un moyen d'éclairage, un circuit passif étant connecté au niveau de l'entrée (PIN1) du circuit de commande (SE), le circuit passif comportant au moins deux résistances (R_{ITM}, R_{Iselect}), raccordées à l'entrée (PIN1) du circuit de commande (SE), dont au moins une est raccordée en série à une capacité (C), et l'entrée (PIN1) du circuit de commande (SE) pouvant être mise en circuit de façon sélective par le biais d'un commutateur (S) du circuit de commande (SE) qui est raccordé à l'entrée (PIN1),
où, selon le procédé :
- le circuit de commande (SE) détecte au niveau de l'entrée (PIN1) au moins deux signaux de mesure de façon décalée dans le temps après une commutation du commutateur (S),
et où,
- quand la capacité (C) est chargée, le circuit de commande (SE) détecte un premier signal de mesure des au moins deux signaux de mesure,
et, quand la capacité (C) est déchargée, le circuit de commande (SE) détecte un deuxième signal de mesure des au moins deux signaux de mesure.
